# EUROPÄISCHE PATENTSCHRIFT

(11) **EP 1 095 431 B1**
(45) Veröffentlichungstag und Bekanntmachung des Hinweises auf die Patenterteilung: **14.08.2002**
(21) Anmeldenummer: 99931183.0
(22) Anmeldetag: 25.06.1999
(51) Int. Cl.: H01R 13/74

(54) **ELEKTRISCHER STECKVERBINDER**
ELECTRICAL PLUG-IN CONNECTOR
CONNECTEUR ELECTRIQUE ENFICHABLE

(30) Priorität: 09.07.1998 DE 19830672
(43) Veröffentlichungstag der Anmeldung: 02.05.2001
(73) Patentinhaber: Leopold Kostal GmbH & Co. KG, 58507 Lüdenscheid (DE); Bayerische Motoren Werke Aktiengesellschaft, 80809 München (DE); ZF Friedrichshafen AG, 88046 Friedrichshafen (DE)
(72) Erfinder: SCHMID, Wolfgang, D-88085 Langenargen (DE); BIRKENMAIER, Gerhard, D-88074 Meckenbeuren (DE); FEKONJA, Rudolf, D-81245 München (DE); EPE, Peter, D-57368 Lennestadt (DE); BUHLE, Klaus, D-58239 Schwerte (DE); MARTIN, Hans-Joachim, D-88079 Kressborn (DE)
(74) Vertreter: Haverkamp, Jens
(86) Internationale Anmeldenummer: EP9904424
(87) Internationale Veröffentlichungsnummer: WO0003459

(56) Entgegenhaltungen:
- DE-U- 1 909 360
- DE-U- 8 700 209
- DE-U- 29 718 762
- DE-U- 29 721 908

## Beschreibung

Die Erfindung bezieht sich auf das Gebiet von elektrischen Steckverbindern zum Erzielen einer elektrischen Verbindung zwischen zwei durch eine Trennwand voneinander getrennten elektrischen Bereichen. Insbesondere betrifft die Erfindung einen elektrischen Steckverbinder umfassend ein elektrische Steckerkontakte tragendes Steckerteil, eine mit dem Steckerteil verbundene, zum Durchgreifen durch eine in eine Wand eingebrachte Montageöffnung ausgelegte Führungshülse sowie ein elektrische Kontaktbuchsen enthaltendes Steckbuchsenteil, welches zum Erstellen einer elektrischen Verbindung mit den Steckerkontakten des Steckerteils in die dem Steckteil gegenüberliegende Öffnung der Führungshülse einsetzbar ist, welcher Steckverbinder nach seiner Montage an der Wand fixiert gehalten ist.

Derartige elektrische Steckverbinder werden beispielsweise bei einem Einsatz von Getriebesteuersystemen in Kraftfahrzeugen benötigt. In einem solchen Fall ist die Getriebewand die Trennwand zwischen einer innerhalb des Getriebegehäuses befindlichen Elektrikplatte, auf der zu ihrer elektrischen Kontaktierung ein elektrischer Steckerkontakte tragendes Steckerteil mit einem Stiftgehäuse angeordnet ist. Zur Kontaktierung der elektrischen Steckerkontakte des Steckerteiles ist ein Steckbuchsenteil vorgesehen, welches zur Erstellung des gewünschten elektrischen Steckverbinders mit den in dem Steckbuchsenteil enthaltenen Kontaktbuchsen auf die elektrischen Steckkontakte aufsteckbar ist. Das Steckbuchsenteil ist an dem einen Ende eines Kabelstranges angeordnet, dessen anderes Ende an den Ein- und Ausgängen einer Steuerelektronik zur Überwachung und Steuerung der in dem Getriebegehäuse enthaltenen Elektronik angeschlossen sind.

Ein solcher Steckverbinder ist aus dem deutschen Gebrauchsmuster 297 21 908.1 bekannt. Bei dem in diesem Dokument beschriebenen elektrischen Steckverbinder ist das Steckerteil, wie oben beschrieben, Teil der Elektrikplatte, von der die elektrischen Steckerkontakte zur Getriebewand weisend abragen. Die Steckerkontaktanordnung ist von einem stegartigen Aufnahmerand begrenzt. Durch diesen Aufnahmerand wird sowohl eine Aufnahme für den vorderen Abschnitt des Steckbuchsenteils sowie zur Aufnahme einer Führungshülse gebildet. Die Führungshülse ist von der Elektrikplatte nach oben durch die Getriebewand hindurchragend angeordnet und grenzt innenseitig an den Aufnahmerand. Die Führungshülse ist mit dem Aufnahmerand durch eine Bügelklammer verbunden. Mit einem außenseitig Verriegelungsnuten aufweisenden Abschnitt ragt die Führungshülse auf der der Elektrikplatte gegenüberliegenden Seite aus der Getriebewand heraus. Die Verriegelungsnuten dienen zum Verriegeln eines dem Steckbuchsenteil zugeordneten Bajonettringes zur Sicherung der erstellten elektrischen Steckverbindung.

Der Bajonettring weist an seinem einsteckseitigen Ende einen Abstützflansch auf, der sich auf der äußeren Oberfläche der Getriebewand abstützt. Die Bajonettverriegelung ist so ausgelegt, daß beim Aufsetzen des Bajonettringes bzw. beim Drehen desselben zur Herbeiführung einer Verriegelung die Führungshülse in einem bestimmten Maße aus der Getriebewand herausgezogen wird. An der Getriebewand sind zur Elektrikplatte weisende Kerbnagel ähnlich wirkende Elemente angeordnet, die in entsprechende der Elektrikplatte zugeordnete Zentrier- und Befestigungsbuchsen eingreifen. Beim Verriegeln des Bajonettringes an der Führungshülse und dem dadurch bedingten Herausziehen der Führungshülse bzw. Heranziehen der Elektrikplatte an die Getriebewand werden die Kerbnagel ähnlich wirkenden Elemente in die diesen zugeordnete Zentrier- und Befestigungsbuchsen eingedrückt. Nach einem Aufsetzen des Bajonettringes ist sodann der elektrische Steckverbinder sowie die dem Steckerteil zugehörige Elektrikplatte an der Getriebewand befestigt.

Zur Gewährleistung eines langjährig einwandfreien Betriebes eines solchen Getriebes ist es notwendig die Elektrikplatte bzw. den elektrischen Steckverbinder spielfrei an der Getriebewand anzuordnen. Ist eine spielfreie Befestigung nicht gegeben, können durch auftretende Getriebevibrationen die gegeneinander bewegbaren Elemente Schaden nehmen. Auch wenn mit dem vorbekannten Steckverbinder eine solche spielfreie Befestigung der Elektrikplatte bzw. des elektrischen Steckverbinders an der Getriebewand erzielbar ist, so ist die Zuverlässigkeit der Befestigung gegenüber Getriebevibrationen maßgeblich von der Qualität des Reibschlusses zwischen der Mantelfläche der Kerbnagel ähnlich wirkenden Elemente und den zylindrischen Innenflächen der Zentrier- und Befestigungsbuchsen abhängig. Soll eine Verbindung, die hohen Auszugskräften standhält, hergestellt werden, so bedarf dies einer solchen Bemaßungskonfigurierung von den Kerbnagel ähnlich wirkenden Elementen und den Zentrier- und Befestigungsbuchsen, das erstere mit hoher Kraft in die letztere eingepreßt werden müssen. Mit der Zahl der verwendeten Befestigungspunkte - üblicherweise sind etwa drei vorgesehen - nimmt auch die zur Herstellung der Verbindung benötigte Kraft zu. Eine manuelle Montage ist dann nicht immer möglich. Zudem können Herstellungstoleranzen in der Anordnung der Zentrier- und Befestigungsbuchsen sowie der Kerbnagel ähnlich wirkenden Elemente dazuführen, daß nach einem Aufsetzen der Getriebewand die Elektrikplatte unerwünscht unter Spannung steht.

Ausgehend von diesem diskutierten Stand der Technik liegt der Erfindung somit die Aufgabe zugrunde, einen gattungsgemäßen elektrischen Steckverbinder vorzuschlagen, der nicht nur mit einfachen Mitteln spannungsfrei montierbar ist, sondern der ebenfalls eine spielfreie Befestigung an der Wand ermöglicht.

Diese Aufgabe wird erfindungsgemäß dadurch gelöst, daß der Führungshülse sich auf der Steckbuchsen seitigen Wandoberfläche abstützende Abstützmittel zugeordnet sind und daß die Führungshülse in einem dem Abstand zwischen den Abstützmitteln und der Steckerteil seitigen Wandoberfläche im diesseitigen Mündungsbereich der Montageöffnung geringfügig größeren Abstand zum Abstützrand einen Verriegelungsanschlag aufweist, auf welchen Verriegelungsanschlag beim montierten Steckverbinder ein riegelartig wirkendes Verriegelungsmittel einen von der Wandoberfläche weg gerichteten Fixierdruck ausübt, welches Verriegelungsmittel sich mit seiner anderen Seite an der Steckerteil seitigen Wandoberfläche abstützt, so daß die Montageöffnung begrenzende Wandabschnitte zwischen den Abstützmitteln der Führungshülse und den Verriegelungsmitteln den Steckverbinder an der Wand fixierend verspannt sind, welches Verriegelungsmittel zum Heranführen an den Verriegelungsanschlag bewegbar an dem Steckerteil angeordnet ist.

Ein solcher elektrischer Steckverbinder wird dadurch an einer Wand befestigt, daß durch die der Führungshülse zugeordneten Abstützmittel ein sich auf der Steckbuchsen seitigen Wandoberfläche abstützendes Widerlager gebildet ist, so daß durch Einsetzen des Verriegelungsmittels ein Preßsitz dadurch herbeigeführt ist, daß das Verriegelungsmittel sich einerseits an der steckerteilseitigen Wandoberfläche abstützt und andererseits auf den Verriegelungsanschlag einen zum Steckerteil hin gerichteten Druck ausübt. Die Führungshülse ist durch diesen Preßsitz in der Montageöffnung der Wand spielfrei fixiert. Zum Einbringen eines solchen Verriegelungsmittels ist diesem zweckmäßigerweise ein Betätigungsarm zugeordnet, der bewegbar zum Ausführen der Verriegelungsbewegung an dem Steckerteil gehalten ist. Da das Verriegelungsmittel Teil des Steckerteils ist, werden zur Durchführung einer Montage dieses elektrischen Steckverbinders bzw. zur Befestigung seiner Führungshülse in der Montageöffnung der Wand keine weiteren Hilfsmittel benötigt. Die Verriegelung und Fixierung der Führungshülse in der Montageöffnung erfolgt durch einfaches Heranführen des Verriegelungsmittels an den Verriegelungsanschlag der Führungshülse, wobei dabei lediglich soviel Kraft aufgewendet werden muß, die zur Erzielung des gewünschten Preßsitzes gewünscht ist. Da das Verriegelungsmittel zum Befestigen der Führungshülse riegelartig wirkt, ist die Führungshülse gegenüber einem Herausziehen durch diesen Riegel gesichert.

Zweckmäßigerweise ist als Abstützmittel der Führungshülse ein Abstützflansch vorgesehen, der sich im Bereich der Steckbuchsen seitigen Mündung der Montageöffnung wandseitig abstützt. Der Verriegelungsanschlag ist bevorzugt die zur Wandoberfläche weisende Wand einer in die Führungshülse eingebrachten tangential angeordneten Verriegelungsnut. Zur Gewährleistung eines gleichmäßigen Preßsitzes der Führungshülse in der Montageöffnung ist einem bevorzugten Ausführungsbeispiel vorgesehen, der Führungshülse zwei diametral gegenüberliegende Verriegelungsnuten zuzuordnen, in welche zur Verriegelung der Führungsnut eine gegabelte Verriegelungsklammer eingreift. Eine solche Verriegelungsklammer wird mit ihren Verriegelungsarmen mit einer radial zur Führungshülse angeordneten Einschiebbewegung in die Verriegelungsnuten eingeschoben. Zu diesem Zweck kann als Führung dem Betätigungsarm ein Patrizenelement, zweckmäßigerweise ein T-Profil zugeordnet sein, welches in einem dem Steckerteil zugeordneten Matrizenteil, zweckmäßigerweise ein bezüglich seiner Dimensionierung komplementär ausgestaltetes C-Profil verschiebbar geführt ist. Vorteilhafterweise befindet sich der Betätigungsarm mit der Verriegelungsklammer in seiner Offenstellung am Steckerteil bevor dieses montiert wird, so daß nach Einsetzen der am Steckerteil befindlichen Führungshülse in die Montageöffnung durch Verschieben des Betätigungsarmes innerhalb der Führung, etwa durch einen Gummihammerschlag die Verriegelung vorgenommen werden kann. Die Führungshülse ist dann samt Steckerteil mit der ggf. angeformten Elektrikplatte an einer Wand spielfrei befestigt. Nach Einsetzen des Steckbuchsenteils und Verriegeln desselben an der Führungshülse ist die elektrische Steckverbindung hergestellt.

Für den Fall, daß die Führungshülse und das Steckerteil zweistückig vorgesehen sind, weist das Steckerteil einen Aufnahmerand auf, an dem angrenzend innenseitig die Führungshülse einsetzbar ist. Der Aufnahmerand zeigt bevorzugt zwei diametral gegenüberliegende durch den Aufnahmerand hindurchreichende Verriegelungsschlitze auf; der Führungshülse sind an entsprechenden Positionen weitere Verriegelungsanschläge zugeordnet. Eine Verbindung zwischen Führungshülse und Steckerteil kann dann ebenfalls mit einer gegabelten Verriegelungsklammer vorgenommen werden. Besonders einfach ist eine Montage eines solchen Steckverbinders, wenn diese Verriegelungsklammer parallel zu der zur Verriegelung der Führungshülse vorgesehenen Verriegelungsklammer an demselben Betätigungsarm angeordnet vorgesehen ist. Mit einer einzigen Verschiebebewegung des Betätigungsarmes erfolgt dann eine gleichzeitige Verriegelung der Führungshülse mit dem Steckerteil sowie der Führungshülse in der Montageöffnung der Wand.

Der von den Verriegelungsarmen auf die Verriegelungsanschläge wirkende Druck kann durch gekrümmte zumindest im Bereich der Krümmung elastisch federnde Abschnitte der Arme der Verriegelungsklammern bewirkt werden.

Weitere Vorteile und Weiterbildungen der Erfindung sind Bestandteil weiterer Unteransprüche sowie der nachfolgenden Beschreibung eines bevorzugten Ausführungsbeispieles. Es zeigen:
- **Fig. 1:**: Nach Art einer Explosionsdarstellung ein in der Montageöffnung einer Getriebewand zu befestigender elektrischer Steckverbinder,
- **Fig. 2:**: einen Querschnitt entlang der Linie A-B der Figur 1 mit in die Montageöffnung eingesetzter Führungshülse,
- **Fig. 3:**: die Anordnung der Figur 2 mit der in die Montageöffnung eingesetzten und an der Getriebewand verriegelten Führungshülse und
- **Fig. 4:**: eine Seitenansicht des elektrischen Steckverbinders mit eingesetztem Steckbuchsenteil.

Figur 1 zeigt einen elektrischen Steckverbinder 1, der in eine Montageöffnung 2 einer Getriebewand 3 zu befestigen ist. Der elektrische Steckverbinder 1 umfaßt ein Steckerteil 4, in das in einer vorbestimmten Anordnung Steckerkontaktstifte 5 eingesetzt sind. Das Steckerteil 4 weist einen umlaufenden Aufnahmerand 6 auf, der mit einem inneren, die Steckerkontaktstiftanordnung begrenzenden Steg 7 eine ringförmige Aufnahme 8 bildet. Radial nach außen weisend ist an dem Aufnahmerand 6 an einer vorbestimmten Position eine C-förmig ausgestaltete Führungsschiene 9 angeformt. Parallel zur Anordnung der Führungsschiene 9 und tangential bezüglich des Aufnahmerandes 6 sind in diesen zwei diametral gegenüberliegende Verriegelungsschlitze 10, 10' eingebracht. Die Verriegelungsschlitze 10, 10' sind den Aufnahmerand 6 durchgreifend ausgebildet.

Dem Steckerteil 4 ist ferner ein als gegabelte Doppelklammer ausgebildetes Verriegelungsmittel 11 zugeordnet. Das Verriegelungsmittel 11 umfaßt zwei einzelne gegabelte aus einem Federstahl hergestellte Verriegelungsklammern 12, 13, die mit Abstand zueinander übereinanderliegend angeordnet sind. Die gegabelte Ausbildung der Verriegelungsklammern 12, 13 wird durch jeweils zwei, zum Aufnahmerand 6 weisende Verriegelungsarme 14, 15 gebildet, von denen in Figur 1 lediglich die jeweils linken Verriegelungsarme 14, 15 trägt. Die Verriegelungsklam-mern 12, 13 sind an einem Betätigungsarm 16 angeordnet, der unterseitig ein in der Führungsschiene 9 gehaltenes und geführtes, T-förmig ausgebildetes Führungselement 17 trägt. Ist das Führungselement 17 in die Führungsschiene 9 eingesetzt, ist der Betätigungsarm 16 zusammen mit den beiden Verriegelungsklammern 12, 13 radial zum Aufnahmerand 6 verschiebbar, wobei die Verriegelungsarme 15 der Verriegelungsklammer 13 beim Einschieben des Betätigungsarmes 16 zum Aufnahmerand 6 hin in die Verriegelungsschlitze 10, 10' des Aufnahmerandes 6 eingreifen. Die Breite der Verriegelungsarme 15 ist so vorgesehen, daß diese in die Aufnahme 8 hineingreifen, wenn sich das Verriegelungsmittel 11 in seiner zum Aufnahmerand 6 hingeschobenen Stellung befindet.

Auf der dem Steckerteil 4 gegenüberliegenden Seite der Getriebewand 3 befindet sich eine Führungshülse 18. Die Führungshülse 18 ist zum Einsetzen in die Montageöffnung 2 der Getriebewand 3 ausgelegt. Die Führungshülse weist einen Abstützflansch 19 auf, der sich nach Einsetzen der Führungshülse 18 in die Montageöffnung 2 auf dem oberen Rand 20 eines die Montageöffnung 2 begrenzenden Verstärkungswulstes 21 abstützt. In Einsteckrichtung unterhalb des Abstützflansches 19 sind in die Führungshülse zwei diametral gegenüberliegende Verriegelungsnuten 22 eingebracht, von denen in Figur 1 lediglich die linke Verriegelungsnut 22 sichtbar ist. Die Verriegelungsnut 22 befindet sich in einem Abstand von der Unterseite des Abstützflansches 19, der im wesentlichen demjenigen der Länge der Montageöffnung 2 entspricht, wobei die untere Nutwandung 23 als Verriegelungsanschlag nach einem Einsetzen der Führungshülse 18 in die Montageöffnung 2 soweit unterhalb der Wandunterseite angeordnet ist, daß in dem verbleibenden Zwischenraum die beiden Verriegelungsarme 14 der Verriegelungsklammer 12 einschiebbar sind. Die Führungshülse 18 umfaßt einen weiteren Verriegelungsanschlag 24, über den nach einer Montage des elektrischen Steckverbinders 1 die Verriegelungsarme 15 der Verriegelungsklammer 13 angeordnet sind. Oberhalb des Abstützflansches 19 weist die Führungshülse 18 Bajonettführungen 25 auf, in denen zur Herbeiführung einer elektrischen Kontaktierung zwischen den in einem Buchsengehäuse 26 aufgenommenen Kontaktbuchsen und den Steckerkontaktstiften 5 des Steckerteils 4 entsprechende Verriegelungsnasen eines Bajonettringes 27 eingreifen.

Figur 2 zeigt in einem Querschnitt entlang der Linie A-B die in die Montageöffnung 2 eingesetzte Führungshülse 18, die gegenüber der Getriebewand 3 mit Dichtringen 28 abgedichtet ist. Deutlich erkennbar ist, daß der Abstützflansch 19 sich unterseitig auf den oberen Rand 20 des die Montageöffnung 2 begrenzenden Verstärkungswulstes 21 abstützt. Der unterseitig aus der Montageöffnung 2 herausragende Endabschnitt der Führungshülse 18 ist in die Aufnahme 8 des Steckerteils 4 eingesetzt und darin abgedichtet gehalten. Diese Anordnung wird durch Aufdrücken des Steckerteiles 4 auf den unteren Rand der Führungshülse 18 erreicht, wobei durch den zur Abdichtung vorgesehen Dichtring 29 die Anordnung gegenüber einem Abrutschen des Steckerteils 4 gesichert ist. Das Verriegelungsmittel 11 befindet sich in seiner Offen-Stellung, so daß die Verriegelungsarme 14, 15 das Aufsetzen des Steckerteils 4 auf die Führungshülse 18 nicht behindern. Aus dieser Figur wird ebenfalls die Konfigurierung der Verriegelungsarme 14, 15 deutlich, welche Verriegelungsarme 14, 15 im Bereich ihrer in den Verriegelungsschlitz 10 des Steckerteils 4 sowie in die Verriegelungsnuten 22 der Führungshülse 18 eingreifenden Abschnitte gekrümmt ausgebildet sind. Dabei ist vorgesehen, daß die Krümmung der Verriegelungsarme 14, 15 zueinander hinweisend angeordnet ist, so daß das Verriegelungsmittel 11 in diesem Bereich einen konkaven Umriß aufweist.

Zur Herbeiführung einer Verriegelung der Führungshülse 18 in der Montageöffnung 2 sowie der Führungshülse 18 mit dem Steckerteil 4 wird das Verriegelungsmittel 11 gemäß der Pfeilrichtung bewegt. Dabei kommt die obere Seite der Verriegelungsklammer 12 zur Anlage an der inneren Oberfläche der Getriebewand 3. Beim Einschieben des Verriegelungsmittels 11 greifen dann die Verriegelungsarme 14 der Verriegelungsklammer 12 in die Verriegelungsnuten 22 der Führungshülse 18, so daß die Führungshülse 18 durch den federelastisch reagierenden gekrümmten Bereich seiner Verriegelungsarme sich mit seinem Abstützflansch 19 auf dem Verstärkungswulst 21 abstützend in die Montageöffnung 2 eingezogen wird. Die Führungshülse 18 ist somit durch Einspannen des Verstärkungswulstes 21 zwischen dem Abstützflansch und den Verriegelungsarmen 14 an der Getriebewand befestigt. Gleichzeitig mit dem Einschieben der Verriegelungsarme 14 werden die Verriegelungsarme 15 in die Verriegelungsschlitze 10 des Steckerteils 4 eingeschoben und bilden ein mit dem Verriegelungsanschlag 24 der Führungshülse 18 zusammenwirkendes Widerlager, so daß die Führungshülse 18 in der Aufnahme 8 gegenüber einem Herausziehen gesichert ist. Die ebenfalls federelastisch reagierende Krümmung der Verriegelungsarme 15 bewirkt auch bei der Verriegelung dieser beiden Bauteile 4, 18 eine spielfreie Befestigung.

Der fertig montierte elektrische Steckverbinder 1 ist in Figur 4 nochmals in einer Seitenansicht gezeigt, woraus sich insbesondere das Eingreifen der Verriegelungsarme 14, 15 der Verriegelungsklammern 12, 13 in den Verriegelungsschlitz 10 des Steckerteils 4 bzw. in die Verriegelungsnut 22 der Führungshülse 18 ergibt.

Besonders zweckmäßig ist es, wenn das Verriegelungsmittel 11 mit den Verriegelungsklammern 12, 13, welches an dem Steckerteil 4 angeordnet ist, innen so positioniert ist, daß diese bei geöffnetem Gehäuse vorgerastet eingeschoben werden und somit die beschriebenen Abstützmittel 19 in ihre bestimmungsgemäße Position bringen und die bestimmungsgemäße Verriegelung herbeiführen.

Aus der Beschreibung der Erfindung wird deutlich, daß der elektrische Steckverbinder 1 nicht nur eine sichere spielfreie Befestigung an einer Wand 3 gewährleistet, sondern daß dieser auch ohne weiteres manuell montierbar und auch demontierbar ist.

### Zusammenstellung der Bezugszeichen

- 1: Elektrischer Steckverbinder
- 2: Montageöffnung
- 3: Getriebewand
- 4: Steckerteil
- 5: Steckerkontaktstift
- 6: Aufnahmerand
- 7: Steg
- 8: Aufnahme
- 9: Führungsschiene, C-förmig
- 10, 10': Verriegelungsschlitz
- 11: Verriegelungsmittel
- 12: Verriegelungsklammer
- 13: Verriegelungsklammer
- 14: Verriegelungsarm
- 15: Verriegelungsarm
- 16: Betätigungsarm
- 17: Führungselement, T-förmig
- 18: Führungshülse
- 19: Abstützflansch
- 20: Oberer Rand
- 21: Verstärkungswulst
- 22: Verriegelungsnut
- 23: Verriegelungsnutwandung, Verriegelungsanschlag
- 24: Verriegelungsanschlag
- 25: Bajonettführung
- 26: Buchsengehäuse
- 27: Bajonettring
- 28: Dichtring
- 29: Dichtring

## Patentansprüche

1. Elektrischer Steckverbinder umfassend ein elektrische Steckerkontakte (5) tragendes Steckerteil (4), eine mit dem Steckerteil (4) verbundene, zum Durchgreifen durch eine in eine Wand (3) eingebrachte Montageöffnung (2) ausgelegte Führungshülse (18) sowie ein elektrische Kontaktbuchsen enthaltendes Steckbuchsenteil (26), welches zum Erstellen einer elektrischen Verbindung mit den Steckerkontakten (5) des Steckerteils (4) in die dem Steckerteil (4) gegenüberliegende Öffnung der Führungshülse (18) einsetzbar ist, welcher Steckverbinder (1) nach seiner Montage an der Wand (3) fixiert gehalten ist, **dadurch gekennzeichnet, daß** der Führungshülse (18) sich auf der Steckbuchsen seitigen Wandoberfläche abstützende Abstützmittel (19) zugeordnet sind und daß die Führungshülse (18) in einem dem Abstand zwischen den Abstützmitteln (19) und der Steckerteil seitigen Wandoberfläche im diesseitigen Mündungsbereich der Montageöffnung (2) geringfügig größeren Abstand zu den Abstützmitteln (19) einen Verriegelungsanschlag (23) aufweist, auf welchen Verriegelungsanschlag (23) beim montierten Steckverbinder (1) ein riegelartig wirkendes Verriegelungsmittel (12) einen von der Wandoberfläche weg gerichteten Fixierdruck ausübt, welches Verriegelungsmittel (12) sich mit seiner anderen Seite an der Steckerteil seitigen Wandoberfläche abstützt, so daß die Montageöffnung (2) begrenzenden Wandabschnitte zwischen den Abstützmitteln (19) der Führungshülse (18) und den Verriegelungsmitteln (12) den Steckverbinder (1) an der Wand (3) fixierend verspannt sind, welches Verriegelungsmittel (12) zum Heranführen an den Verriegelungsanschlag (23) bewegbar an dem Steckerteil (4) angeordnet ist.

2. Elektrischer Steckverbinder nach Anspruch 1, **dadurch gekennzeichnet, daß** als Abstützmittel ein Abstützflansch (19) vorgesehen ist.

3. Elektrischer Steckverbinder nach Anspruch 1, **dadurch gekennzeichnet, daß** der Verriegelungsanschlag (23) die zur Wandoberfläche weisende Wand einer Verriegelungsnut (22) ist.

4. Elektrischer Steckverbinder nach Anspruch 3, **dadurch gekennzeichnet, daß** die Verriegelungsnut (22) eine tangential angeordnete Aussparung in der Wandung der Führungshülse ist.

5. Elektrischer Steckverbinder nach Anspruch 4, **dadurch gekennzeichnet, daß** zwei diametral gegenüberliegende Verriegelungsnuten (22) vorgesehen sind und daß als Verriegelungsmittel eine an einem Ende eines Betätigungsarmes (16) angeordnete gegabelte Verriegelungsklammer (12) vorgesehen ist.

6. Elektrischer Steckverbinder nach Anspruch 5, **dadurch gekennzeichnet, daß** der Betätigungsarm (16) am Steckerteil längsverschiebbar geführt ist, wobei dem Betätigungsarm (16) ein Patrizenelement (17) zugeordnet ist, das zur Führung des Betätigungsarmes (16) in einem dem Steckerteil (4) zugeordneten Matrizenteil (9) verschiebbar geführt ist.

7. Elektrischer Steckverbinder nach Anspruch 6, **dadurch gekennzeichnet, daß** als Patrizenelement ein T-Profil (17) und als Matrizenelement ein bezüglich seiner Dimensionierung komplementär ausgestaltetes C-Profil (9) vorgesehen ist.

8. Elektrischer Steckverbinder nach einem oder mehreren der Ansprüche 1 bis 7, **dadurch gekennzeichnet, daß** die Führungshülse (18) und das Steckerteil (4) zweistückig sind und das Steckerteil (4) einen Aufnahmerand (6) aufweist und daß zum Verbinden der Führungshülse (18) mit dem Steckerteil (4) dieses einen Verriegelungsschlitz (10) und die Führungshülse (18) in einem an den Verriegelungsschlitz (10) nach einem Einsetzen in das Steckerteil (4) grenzenden Bereich einen Verriegelungsanschlag (24) aufweist, so daß beim Einschieben eines weiteren Verriegelungsmittels (13) in den Verriegelungsschlitz (10) dieses durch den Verriegelungsschlitz (10) hindurch an dem Verriegelungsanschlag (24) der Führungshülse (18) anliegt.

9. Elektrischer Steckverbinder nach Anspruch 8, **dadurch gekennzeichnet, daß** das weitere Verriegelungsmittel ebenfalls eine Verriegelungsklammer (13) ist, die parallel mit der zur Fixierung der Führungshülse (18) in der Montageöffnung (2) vorgesehenen Verriegelungsklammer (12) eine Doppelklammer (11) bildend an dem einen Ende des Betätigungsarmes (16) angeordnet sind.

10. Elektrischer Steckverbinder nach Anspruch 5 oder 9, **dadurch gekennzeichnet, daß** die in die Verriegelungsnuten (22; 10, 24) hineinreichenden Abschnitte (14, 15) der Verriegelungsklammern (12, 13) gekrümmt und zumindest im Bereich dieser Abschnitte (14, 15) federnd elastisch ausgebildet sind.

## Claims

1. Electrical plug-in connector, including a plug member (4) which is provided with electrical plug contacts (5), a guide sleeve (18) which is connected to the plug member (4) and is configured to extend through a mounting aperture (2) provided in a wall (3), as well as a plug-in socket member (26) which contains electrical contact bushes and is insertable into the opening in the guide sleeve (18), situated opposite the plug member (4), to establish an electrical connection with the plug contacts (5) of the plug member (4), which plug-in connector (1) is securedly retained on the wall (3) after being assembled, **characterised in that** supporting means (19), which are supported on the wall surface facing the plug-in sockets, are associated with the guide sleeve (18), and **in that** the guide sleeve (18) has a locking abutment (23) at a slightly greater spacing from the supporting means (19) than the spacing between the supporting means (19) and the wall surface facing the plug member in the mouth region on this side of the mounting aperture (2), and a locking means (12), which acts like a bolt, exerts a securing pressure directed away from the wall surface upon said locking abutment (23) when the plug-in connector (1) has been mounted, which locking means (12) is supported with its other side on the wall surface facing the plug member, so that wall portions, defining the mounting aperture (2), are clamped between the supporting means (19) of the guide sleeve (18) and the locking means (12) so as to secure the plug-in connector (1) on the wall, which locking means (12) is displaceably disposed on the plug member (4) so as to be guided towards the locking abutment (23).

2. Electrical plug-in connector according to claim 1, **characterised in that** a supporting flange (19) is provided as the supporting means.

3. Electrical plug-in connector according to claim 1, **characterised in that** the locking abutment (23) is the wall of a locking groove (22) pointing towards the wall surface.

4. Electrical plug-in connector according to claim 3, **characterised in that** the locking groove (22) is a tangentially disposed recess in the wall of the guide sleeve.

5. Electrical plug-in connector according to claim 4, **characterised in that** two diametrically opposed locking grooves (22) are provided, and **in that** a forked locking clamp (12), disposed at one end of an actuating arm (16), is provided as the locking means.

6. Electrical plug-in connector according to claim 5, **characterised in that** the actuating arm (16) is guided on the plug member in a longitudinally displaceable manner, the actuating arm (16) having associated therewith a male component (17) which is displaceably guided to guide the actuating arm (16) in a female component (9) associated with the plug member (4).

7. Electrical plug-in connector according to claim 6, **characterised in that** a T-shaped profile (17) is provided as the male component, and a C-shaped profile (9), of complementary dimensions, is provided as the female component.

8. Electrical plug-in connector according to one or more of claims 1 to 7, **characterised in that** the guide sleeve (18) and the plug member (4) are two-part components, and the plug member (4) has a receiving edge (6), and **in that**, to connect the guide sleeve (18) to the plug member (4), said plug member has a locking slot (10), and the guide sleeve (18) has a locking abutment (24) in a region adjacent the locking slot (10) after being inserted into the plug member (4), so that, during insertion of an additional locking means (13) into the locking slot (10), said means abuts against the locking abutment (24) of the guide sleeve (18) through the locking slot (10).

9. Electrical plug-in connector according to claim 8, **characterised in that** the additional locking means is also a locking clamp (13), which is disposed on one end of the actuating arm (16) parallel to the locking clamp (12), which is provided in order to secure the guide sleeve (18) in the mounting aperture (2), so as to form a double clamp (11).

10. Electrical plug-in connector according to claim 5 or 9, **characterised in that** the portions (14, 15) of the locking clamps (12, 13) extending into the locking grooves (22; 10, 24) are curved and are resiliently elastic at least in the region of these portions (14, 15).

## Revendications

1. Connecteur électrique enfichable comprenant un élément enfichable (4) supportant des contacts électriques enfichables (5), une douille de guidage (18) reliée à l'élément enfichable (4), conçue pour traverser une ouverture de montage (2) aménagée dans une paroi (3), ainsi qu'un élément de douille enfichable (26) contenant des douilles de contact électriques, lequel est insérable dans l'ouverture de la douille de guidage (18) faisant face à l'élément enfichable (4) pour établir une liaison électrique avec les contacts électriques enfichables (5) de l'élément enfichable (4), lequel connecteur enfichable (1) est maintenu et fixé à la paroi (3) après le montage, **caractérisé en ce que** la douille de guidage (18) comporte des éléments d'appui (19) s'appuyant sur la surface de la paroi, côté douille enfichable et que la douille de guidage (18) présente une butée de verrouillage (23) qui est située à un intervalle légèrement plus grand par rapport aux éléments d'appui (19) que celui aménagé dans la zone de sortie de l'ouverture de montage (2), entre les éléments d'appui (19) et la surface de la paroi, côté élément enfichable, butée de verrouillage (23) sur laquelle s'exercera, après montage du connecteur électrique enfichable (1), par un élément de verrouillage (12) faisant office de verrou, une pression de fixation orientée dans le sens opposé à la surface de la paroi, lequel élément de verrouillage (12) s'appuiera par son autre côté à la surface de la paroi du côté de l'élément enfichable, de sorte que les sections de paroi avoisinant l'ouverture de montage (2) sont fermement fixées à la paroi et prises entre les éléments d'appui (19) de la douille de guidage (18) et les éléments de verrouillage (12), le connecteur enfichable (1) étant fixé à la paroi (3), lequel élément de verrouillage (12) sera disposé de manière mobile sur l'élément enfichable (4) pour qu'il puisse être ramené vers la butée de verrouillage (23).

2. Connecteur électrique enfichable selon la revendication 1, **caractérisé en ce qu'**une bride d'appui (19) fait office d'élément d'appui.

3. Connecteur électrique enfichable selon la revendication 1, **caractérisé en ce que** la butée de verrouillage (23) est la paroi d'une rainure de verrouillage (22), paroi orientée vers la surface.

4. Connecteur électrique enfichable selon la revendication 3, **caractérisé en ce que** la rainure de verrouillage (22) est une encoche disposée de manière tangentielle dans la paroi de la douille de guidage.

5. Connecteur électrique enfichable selon la revendication 4, **caractérisé en ce que** deux rainures de verrouillage (22) sont diamétralement opposées l'une à l'autre et que des pinces de verrouillage (12) fourchues sont disposées à l'extrémité d'un actionneur (16) faisant office d'élément de verrouillage.

6. Connecteur électrique enfichable selon la revendication 5, **caractérisé en ce que** l'actionneur (16) coulisse longitudinalement sur l'élément enfichable, sachant qu'un élément mâle (17) est intégré à l'actionneur (16) qui sera décalable pour guider l'actionneur (16) sur un élément matrice (9) affecté à l'élément enfichable (4).

7. Connecteur électrique enfichable selon la revendication 6, **caractérisé en ce que** l'élément mâle a un profil en T (17) et que l'élément matrice soit conçu de manière complémentaire sous la forme d'un profil en C(9).

8. Connecteur électrique enfichable selon une ou plusieurs des revendications 1 à 7, **caractérisé en ce que** la douille de guidage (18) et l'élément enfichable (4) sont prévus en deux parties et que l'élément enfichable (4) présente un bord de réception (6) et qu'à des fins de jonction de la douille de guidage (18) avec l'élément enfichable (4), ce dernier présente une fente de verrouillage (10) et que la douille de guidage (18) présente une butée de verrouillage (24) qui se trouve, après introduction dans l'élément enfichable (4) dans une zone proche de la fente de verrouillage (10), de sorte que, lors de l'introduction d'un autre élément de verrouillage (13) dans la fente de verrouillage (10), celui-ci s'appuie contre la butée de verrouillage (24) de la douille de guidage (18) en traversant la fente de verrouillage (10).

9. Connecteur électrique enfichable selon la revendication 8, **caractérisé en ce qu'**il y a parmi les autres éléments de verrouillage, une pince de verrouillage (13) disposée parallèlement à la pince de verrouillage (12) prévue pour fixer la douille de guidage (18) dans l'ouverture de montage (2), formant ainsi une pince double (11) à une extrémité de l'actionneur (16).

10. Connecteur électrique enfichable selon la revendication 5 ou 9, **caractérisé en ce que** les sections (14, 15) des pinces de verrouillage (12, 13) s'engageant dans les rainures de verrouillage (22 ; 10, 24) sont courbées et soient conçues de manière élastique au moins dans la zone de ces sections (14, 15).
